# EUROPÄISCHE PATENTSCHRIFT

(11) **EP 0 133 664 B1**
(45) Veröffentlichungstag und Bekanntmachung des Hinweises auf die Patenterteilung: **30.09.1987**
(21) Anmeldenummer: 84108729.9
(22) Anmeldetag: 24.07.1984
(51) Int. Cl.: B65B 19/24

(54) **Vorrichtung zum Ausschieben stabförmiger Gegenstände**
Device for expulsing rod-like objects
Dispositif pour expulser des objets en forme de tige

(30) Priorität: 05.08.1983 DE 3328323
(43) Veröffentlichungstag der Anmeldung: 06.03.1985
(73) Patentinhaber: Maschinenfabrik Alfred Schmermund GmbH & Co., D-58285 Gevelsberg (DE)
(72) Erfinder: Oberdorf, Manfred, D-5820 Gevelsberg (DE)
(74) Vertreter: Sparing Röhl Henseler Patentanwälte

## Beschreibung

Die Erfindung betrifft eine Vorrichtung zum Ausschieben stabförmiger Gegenstände, insbesondere Zigaretten, aus einer Zelle eines Revolvers, insbesondere eines Umhüllrevolvers, der taktweise um jeweils eine Zellenteilung durch einen Schrittschaltantrieb weiterschaltbar ist, mit einem Ausschieber, der zwischen zwei Endlagen bezüglich der Zellen axialbeweglich angeordnet ist, wobei der Ausschieber von einer Führung axialbeweglich aufgenommen und derart antreibbar ist, daß er beim Auftreffen auf die stabförmigen Gegenstände nach anfänglicher Beschleunigung auf eine geringere Vorschubgeschwindigkeit abgebremst und nach dem Auftreffen wieder beschleunigt wird.

Derartige Vorrichtungen werden bei Bodenfaltungspackern für Zigaretten verwendet, die einen Umhüllrevolver aufweisen, dessen Zellen Zigarettenblöcke aufnehmen und um die eine Umhüllung gefaltet wird. Um die Umhüllung anschließend kopfseitig zu schließen, werden die Zigarettenblöcke mit der Umhüllung zu einer Kopfschließeinrichtung, etwa einem Kopfschließrevolver, mittels eines Ausschiebers überschoben. Hierbei liegen die Zigaretten in den Zellen gegenüber der Umhüllung zurück, da die Zellen einen Überstand haben müssen, der für den Teil der Umhüllung benötigt wird, der zum kopfseitigen Schließen der Packung benötigt wird.

Aus der DE-A-3 046 063 ist eine Vorrichtung bekannt, bei der in jeder Zelle des Umhüllrevolvers ein in einer Ruhestellung axial fixierter Stößel angeordnet, der auf einem feststehenden Kreisring, der in Ausschubposition unterbrochen ist, geführt ist, wobei in der Ausschubposition der Ausschieber mit dem jeweiligen Stößel in Ausschubrichtung axial hin- und herbeweglich angeordnet ist, während der Stößel den Aufnahmebereich der Zelle auf die Zigarettenlänge begrenzt. Zwar kann man hierbei beim Ausschieben an den Filterenden der Zigaretten angreifen, jedoch müssen aufgrund der in den Zellen befindlichen Stößel die Zigaretten beim Einschieben in die Zellen am Tabakende ergriffen werden. Da die Zigaretten gepreßt sind, sitzen aber die Filter relativ fest, so daß die Gefahr besteht, daß die Zigaretten gestaucht werden.

Außerdem ist es aus der DE-A-2363108 bekannt, geschlitzte Zellen zu verwenden, um die Stillstandszeiten der Revolver zu verkürzen, wobei dann der Ausschieber nach dem Ausschieben aus der Überführungsebene herausbewegt wird. Geschlitzte Zellen sind aber einerseits wegen der dabei bestehenden Gefahr des Aufspringens der Packung und andererseits wegen der aufwendigen geschlitzten Ausführung nachteilig, wozu die aufwendige Konstruktion für die Schwenkbewegung hinzukommt.

Eine Vorrichtung der eingangs genannten Art ist aus der DE-A-2 259 193 bekannt, bei der ebenfalls die Stillstandszeit zwischen den Drehbewegungen des Revolvers genutzt wird, um das Ausschieben der Zigaretten aus der jeweiligen Zelle, und zwar schonend vorzunehmen, wozu ein relativ komplizierter Kurbeltrieb verwendet wird.

Aufgabe der Erfindung ist es, eine Vorrichtung der eingangs genannten Art zu schaffen, die trotz schonender Behandlung der stabförmigen Gegenstände eine hohe Arbeitsgeschwindigkeit bei konstruktionsmäßig relativ bescheidenem Aufwand ermöglicht.

Diese Aufgabe wird dadurch gelöst, daß der Ausschieber über einen Kurventrieb antreibbar ist, und daß die Führung um die Revolverachse drehbar gelagert und über einen Kurventrieb derart antreibbar ist, daß die Führung während der Zeitabschnitte, um die die Aufenthaltszeit des Ausschiebers in der Zelle des Revolvers dessen Stillstandszeit überschreitet, mit dem Revolver in Gleichlauf ist.

Trotz der Verlangsamung des Ausschiebers beim Auftreffen auf die stabförmigen Gegenstände und des damit verbundenen Zeitverlustes wird letzterer erfindungsgemäß wieder wettgemacht, indem die Führung für den Ausschieber um die Revolverachse drehbar angeordnet und über einen Kurventrieb ein genügend langer Gleichlauf mit dem Revolver bewirkt wird. Im Falle von Zigaretten werden diese beim Ein- als auch beim Ausschieben am Filterende von dem entsprechenden Schieber erfaßt, der nicht mit voller Geschwindigkeit auf die Zigaretten prallt, sondern in dem Moment, in dem er mit diesen in Eingriff gelangt, genügend abgebremst ist, um eine schonende Behandlung hiervon zu gewährleisten.

Hierbei kann die Führung mit dem Kurventrieb über einen Hebel, der auf der Revolverachse drehbar gelagert ist und an einem Ende die Führung und am anderen eine Rolle trägt, gekoppelt sein. Ferner kann der Ausschieber über eine Koppel mit einem Ende eines schwenkbar gelagerten Hebels verbunden sein, dessen anderes Ende eine Rolle eines Kurventriebs trägt. Die Kurventriebe können gemeinsam antreibbar sein. Die Antriebswellen der Kurventriebe können miteinander gekoppelt sein. Die Kurventriebe können aus Doppelrollenradialnutkurven und Rollenpaaren bestehen.

Die Erfindung wird nachstehend anhand des in den beigefügten Abbildungen dargestellten Ausführungsbeispiels näher erläutert.
Figur 1 zeigt eine Seitenansicht der Vorrichtung.
Figur 2 zeigt eine Seitenansicht von Fig. 1 in Richtung des Pfeiles A.
Figur 3 ist das Bewegungsdiagramm für die Vorrichtung.

Fig. 1 und 2 zeigen ausschnittweise einen Bodenfaltungspacker, bei dem um eine Achse 1 ein Revolver 2 und ein Hebel 3 drehbar gelagert sind. Der Revolver 2 ist mit Zellen 4 bestückt, die Zigaretten 5 in Form eines Blocks aufnehmen. Um die Zellen 4 herum wird eine Verpackung 6 gefaltet.

Am Hebel 3 ist eine Führung für einen Ausschieber 8 befestigt, welcher über eine Koppel 9 (aus zwei gelenkig miteinander verbundenen Teilen) mit einem Hebel 10 verbunden ist. Der Hebel 10 ist um eine Achse 11 schwenkbar gelagert und wird über ein Rollenpaar 12 von einer Kurve 13 (Axiainutkurve) betätigt. Die Kurve 13 wird über eine Welle 14 angetrieben, welche auch über Zahnräder 15, 16 eine Kurve 17 antreibt, welche wiederum über ein Rollenpaar 18 den Hebel 3 betätigt.

Der Revolver 2 wird in bekannter Weise über eine nicht dargestellte Schaltkurve schrittweise gedreht.

Da die Zigaretten 5 gegenüber der Verpackung 6 zurückliegen (der überstand wird gebraucht, um die Verpackung zu schließen), muß der Ausschieber 8 erst diesen Weg zurücklegen, bevor er die Zigaretten 5 berührt. Diese Berührung soll jedoch, um die Zigaretten 5 möglichst schonend zu behandeln, mit niedrigstmöglicher Geschwindigkeit erfolgen. Die Bewegung des Ausschiebers 8 wird daher bei Annäherung an die Zigaretten 5 gebremst und dann wieder beschleunigt.

Dieser Bewegungsablauf des Ausschiebers 8 wird durch die Kurve 19 von Fig. beschrieben. Die Vorwärtsbewegung des Ausschiebers 8 setzt im Punkt 20 ein. Er wird zunächst beschleunigt, dann aber wieder verzögert, bis er im Punkt 21 die Zigaretten 5 berührt; anschließend erfolgt das Ausschieben, das im Punkt 22 beendet ist. Von Punkt 22 bis Punkt 23 erfolgt die Rückkehr des Ausschiebers 8 in die Ausgangslage.

Dieser Bewegungsablauf braucht jedoch eine gewisse Zeit, da vorgegebene Maximalbeschleunigungen nicht überschritten werden sollten, um die Zigaretten 5 nicht zu sehr zu strapazieren.

Diese Zeit überschreitet infolge zwischenzeitlicher Verzögerung des Ausschiebers 8 im Bereich des Punktes 21 die Länge des Stillstandes des Revolvers 2, dessen Bewegungsablauf durch die Kurve 24 dargestellt ist. Der Stillstand liegt zwischen den Punkten 25 und 26.

Um die für das Ausschieben erforderliche Zeit zu verlängern, wird die Führung 7, deren Bewegungsablauf die Kurve 29 darstellt, zwischen den Linien 27 und 28 auf der Kurve 29 parallel mit dem Revolver 2 bewegt. Von Punkt 30 an wird beschleunigt, ab Linie 27 tritt Gleichlauf mit dem Revolver 2 ein. Die Differenz zwischen Punkt 20 und Linie 27 ist durch den Abstand gegeben, den der Ausschieber 8 zu seiner Ausgangslage vom Revolver 2 hat. Von Punkt 31 bis Punkt 32 stehen Führung 7 und Revolver 2 still. Beide werden dann wieder beschleunigt, und bei Linie 28 wird der Gleichlauf beendet, da der Ausschieber 8 die Revolverzelle 4 verlassen hat. Die Führung 7 kehrt dann in ihre Ausgangslage zurück.

Die Rollenpaare 12 und 18 sind vorgesehen, um einen exakten Zwangslauf zu erzielen. Diese rollen in Doppelrollenradialnutkurven 13, 17 ab, wobei eine Rolle an der Kurvenaußenfläche und die andere Rolle an der Kurveninnenfläche läuft.

## Patentansprüche

1. Vorrichtung zum Ausschieben stabförmiger Gegenstände (5), insbesondere Zigaretten, aus einer Zelle (2) eines Revolvers (4), insbesondere eines Umhüllrevolvers, der taktweise um jeweils eine Zellenteilung durch einen Schrittschaltantrieb weiterschaltbar ist, mit einem Ausschieber (8), der zwischen zwei Endlagen bezüglich der Zellen (2) axialbeweglich angeordnet ist, wobei der Ausschieber (8) von einer Führung (7) axialbeweglich aufgenommen und derart antreibbar ist, daß er beim Auftreffen auf die stabförmigen Gegenstände (5) nach anfänglicher Beschleunigung auf eine geringere Vorschubgeschwindigkeit abgebremst und nach dem Auftreffen wieder beschleunigt wird, dadurch gekennzeichnet, daß der Ausschieber (8) über einen Kurventrieb (12, 13) antreibbar ist, und daß die Führung (7) um die Revolverachse (1) drehbar gelagert und über einen Kurventrieb (17, 18) derart antreibbar ist, daß die Führung (7) während der Zeitabschnitte, um die die Aufenthaltszeit des Ausschiebers (8) in der Zelle (2) des Revolvers (4) dessen Stillstandszeit überschreitet, mit dem Revolver (4) in Gleichlauf ist.

2. Vorrichtung nach Anspruch 1, dadurch gekennzeichnet, daß die Führung (7) mit dem Kurventrieb (17, 18) über einen Hebel (3), der auf der Revolverachse (1) drehbar gelagert ist und an einem Ende die Führung (7) und am anderen eine Rolle (18) trägt, gekoppelt ist.

3. Vorrichtung nach Anspruch 1 oder 2, dadurch gekennzeichnet, daß der Ausschieber (8) über eine Koppel (9) mit einem Ende eines schwenkbar gelagerten Hebels (10) verbunden ist, dessen anderes Ende eine Rolle (12) des Kurventriebs (12, 13) trägt.

4. Vorrichtung nach einem der Ansprüche 1 bis 3, dadurch gekennzeichnet, daß die Kurventriebe (12, 13 ; 17, 18) gemeinsam antreibbar sind.

5. Vorrichtung nach Anspruch 4, dadurch gekennzeichnet, daß die Antriebswelle (14) des Kurventriebs (12, 13) mit der Antriebswelle für die Kurve (17) des Kurventriebs (17,18) gekoppelt ist.

6. Vorrichtung nach einem der Ansprüche 1 bis 5, dadurch gekennzeichnet, daß die Kurventriebe (12, 13 ; 17, 18) aus Doppelrollenradialnutkurven (13, 17) und Rollenpaaren (12, 18) bestehen.

## Claims

1. Device for expulsing rod-like objects (5), in particular cigarettes, from a cell (2) of a turret (4), in particular a circumferential turret which can be indexed rhythmically by a stepping drive by one cell division at a time, with an ejector (8) located in axially displaceable manner between two limit positions in respect of cells (2), whereby the ejector (8) is taken up in an axially displaceable manner by a guide (7) and can be driven in such a way as to cause it, when contacting the rod-like objects (5), to be decelerated after initial acceleration to a lower feed velocity and again accelerated following contact, characterised in that the ejector (8) can be driven via a cam drive (12, 13) and in that the guide (7) is rotatably located about turret shaft (1) and capable of being driven via a cam drive (17,18) in such a way as to cause guide (7) to be synchronised with turret (4) during the periods of time by which the dwell time of ejector (8) in cell (2) of turret (4) exceeds the stopping time of the latter.

2. Device according to claim 1, characterised in that guide (7) is linked with cam drive (17, 18) via a lever (3) rotatably located on turret shaft (1) and provided on one end with guide (7) and with a roller (18) on the other.

3. Device according to claim 1 or 2, characterised in that ejector (8) is linked via a coupler (9) with one end of a slewably located lever (10), the other end of which bears a roller (12) of cam drive (12, 13).

4. Device according to one of claims 1 to 3, characterised in that the cam drives (12, 13 ; 17, 18) can be driven jointly.

5. Device according to claim 4, characterised in that drive shaft (14) of cam drive (12, 13) is linked with the drive shaft for cam (17) of cam drive (17, 18).

6. Device according to one of claims 1 to 5, characterised in that the cam drives (12, 13 ; 17, 18) consist of twin-roller radial groove curves (13, 17) and roller pairs (12, 18).

## Revendications

1. Dispositif pour l'extraction d'objets en forme de tiges (5), en particulier des cigarettes, de l'alvéole (4) d'un révolver (2), notamment un révolver de conditionnement, qui progresse à chaque mouvement d'une alvéole sous l'action d'une commande pas à pas, comprenant un extracteur (8) monté de manière à pouvoir se déplacer axialement par rapport aux alvéoles (4) entre deux positions limites, l'extracteur (8) étant porté par une glissière de guidage (7) qui permet son mouvement axial, et étant commandé de telle sorte qu'après l'accélération initiale il est freiné à une faible vitesse d'avance lorsqu'il touche les objets en forme de tiges, puis accéléré à nouveau après ce contact, caractérisé par le fait que l'extracteur (8) est entraîné par une commande à came (12, 13) et que la glissière de guidage (7) est montée pivotante autour de l'axe du révolver (1) et qu'elle est entraînée par une came (17, 18) de telle sorte que la glissière (7) est en synchronisation avec le révolver (2) pendant la période qui correspond à l'excédent de durée du séjour de l'extracteur (8) dans l'alvéole (4) du révolver (2) par rapport au temps de repos du révolver (2).

2. Dispositif selon la revendication 1, caractérisé par le fait que la glissière de guidage (7) est accouplée avec la came (17, 18), par l'intermédiaire d'un levier (3) monté pivotant sur l'axe du révolver (1) et supporte la glissière (7) à l'une de ses extrémités et un galet (18) à l'autre extrémité.

3. Dispositif selon la revendication 1 ou 2, caractérisé par le fait que l'extracteur (8) est lié, par l'intermédiaire d'une bielle (9), à l'une des extrémités d'un levier (10) monté pivotant dont l'autre extrémité porte un galet (12) de la commande à came (12, 13).

4. Dispositif selon l'une des revendications 1 à 3, caractérisé par le fait que les commandes à came (12, 13 ; 17, 18) peuvent être entraînées en commun.

5. Dispositif selon la revendication 4, caractérisé par le fait que l'arbre d'entraînement (14) de la commande à came (12, 13) est accouplé à l'arbre d'entraînement de la came (17) de la commande à came (17, 18).

6. Dispositif selon l'une des revendications 1 à 5, caractérisé par le fait que les commandes à came (12, 13 ; 17,18) sont composées de cames à rainure radiale à double galet (13, 17) et de couples de galets (12, 18).
